# EUROPÄISCHE PATENTSCHRIFT

(11) **EP 0 326 823 B1**
(45) Veröffentlichungstag und Bekanntmachung des Hinweises auf die Patenterteilung: **04.08.1993**
(21) Anmeldenummer: 89100445.9
(22) Anmeldetag: 12.01.1989
(51) Int. Cl.: E05C 17/20

(54) **Mechanischer Türfeststeller für Kraftwagentüren**
Mechanical vehicle door check
Bras de compas mécanique pour véhicules automobiles

(30) Priorität: 26.01.1988 DE 3802162
(43) Veröffentlichungstag der Anmeldung: 09.08.1989
(73) Patentinhaber: Grothe, Hermann, D-42857 Remscheid (DE)
(72) Erfinder: Grothe, Hermann, D-42857 Remscheid (DE)
(74) Vertreter: Schön, Theodor, Patent- und Zivilingenieur

(56) Entgegenhaltungen:
- DE-A- 2 628 304
- FR-A- 747 254
- GB-A- 17 149
- GB-A- 1 171 337
- US-A- 2 268 977
- US-A- 2 939 166

## Beschreibung

Die Erfindung bezieht sich auf einen mechanischen Türfeststeller für Kraftwagentüren, bestehend aus einem an einem Türanordnungsteil, Tür oder Türrahmen angeordneten Haltergehäuse und einem am anderen Türanordnungsteil angelenkten, das Haltergehäuse durchsetzenden, aus einem Flachmaterialzuschnitt gebildeten Türhalteband sowie wenigstens einer im Haltergehäuse angeordneten, mit den Breitseiten des Türhaltebandes zusammenwirkenden, aus wenigstens einem verstellbaren Andruckelement und einem diesem gegenüberliegend feststehend im Haltergehäuse angeordneten Brems- bzw. Widerlagerelement bestehende Brems- und Halteeinrichtung zur Aufbringung einer Brems- bzw. Haltekraft für die Kraftwagentür.

Mechanische Kraftwagentürfeststeller üblicher Bauart zeichnen sich dadurch aus, daß am Türhalteband, über seine Länge hin verteilt, eine oder mehrere Rastmarken angeordnet sind, mit welchen die Brems- bzw. Halteeinrichtung im Haltergehäuse derart zusammenwirkt, daß die Kraftwagentür in einer oder mehreren vorbestimmten Öffnungslagen abgebremst und festgehalten wird. Bei bestimmten Bauarten solcher bekannter Türfeststeller ist dabei darüber hinaus noch vorgesehen, daß die Kraftwagentür im Bereich der jeweiligen Rastmarke noch eine vom Benutzer des Fahrzeuges unabhängige Beschleunigung erfährt, bis sie letztendlich von der Brems- und Halteeinrichtung an der durch eine Rastmarke vorgezeichneten Stelle abgebremst und festgehalten wird.
Türfeststeller, dieser Bauart haben sich insofern als außerordentlich nachteilig erwiesen, als unter räumlich beengten Verhältnissen, wie beispielsweise in Garagen oder auf Parkplätzen die durch die Rastmarken an das Türhalteband vorgezeichneten Türöffnungswinkel nicht erreichbar sind, ohne daß die Kraftwagentür an der Garagenwand oder an einem benachbart geparkten Fahrzeug zum Anschlag kommt.

Es sind aber auch bereits mechanische Türfeststeller für Kraftwagentüren bekannt, bespielsweise aus der GB-PS 816 380, die es ermöglichen, eine Kraftwagentür in jedem beliebigen Öffnungswinkel festzustellen. Bei dem Türfeststeller nach der GB-PS 816 380 ist hierzu eine als Klemmeinrichtung ausgebildete, im Haltergehäuse untergebrachte Brems- und Halteeinrichtung vorgesehen, wobei die Brems- und Halteeinrichtung ein Paar an beiden Breitseiten des Türhaltebandes ständig anliegender Wälzkörper, insbesondere zylindrischer Rollen und einen diesen zugeordneten, gegen eine Federlast einseitig im Haltergehäuse abgestützten Käfig umfaßt, derart, daß der die Rollen aufnehmende Käfig im Haltergehäuse kippbar abgestützt ist und die erforderliche Haltekraft zum Feststellen der Kraftwagentür in beliebiger Öffnungslage durch ein Verklemmen der zylindrischen Rollen einerseits gegen das Türhalteband und andererseits gegen den Käfig erfolgt. Nachteilig an dieser Bauart eines Türfeststellers ist zunächst der Umstand, daß die Klemmrollen ständig unter einer gewissen Federlast am Türhalteband anliegen und somit die Kraftwagentür ganz grundsätzlich niemals freigängig bewegbar ist. Weiterhin erfordert die Aufbringung einer zum Festhalten der Kraftwagentür in beliebiger Öffnungslage ausreichenden Haltekraft die Anwendung einer entsprechend starken Belastungsfeder für den die zylindrischen Rollen aufnehmenden Käfig, wodurch der Türfeststeller insgesamt nicht nur aufwendig bzw. teuer wird, sondern auch eine entsprechende Schwergängigkeit der Kraftwagentür verursacht wird.

Darüberhinaus ist aus der DE-0S 26 28 304 auch bereits ein mechanischer Türfeststeller bekannt, der nach dem Freilaufprinzip arbeitend innerhalb eines ausgewählten Öffnungswinkelbereiches ein beliebiges Feststellen der Tür ermöglicht und hierzu in Verbindung mit einem durch ein Keilstück gebildeten Bremswiderlager die Verwendung eines in einem Haltergehäuse frei beweglich angeordneten, mit der Türhaltestange in ständigem Kontakt stehendes Andruckelement in Form einer Walze und eine diesem zugeordnete der Türhaltestange gegenüberliegend angeordnete Kurvenfläche vorschlägt. Zur Eingrenzung Bereiches der Feststellwirkung bzw. zur Belassung einer Freigangzone der Tür muß hierbei eine über einen entsprechenden Längenbereich hin mit einer Anlauframpe versehene Türhaltestange verwendet werden. Eine solche Ausgestaltung eines Türfeststellers ist mit dem Nachteil einerseits eines hohen Herstellungsaufwandes und andererseits mit dem Nachteil einer auf einen ausgewählten Öffnungswinkelbereich der Tür begrenzten Wirksamkeit behaftet.

Ausgehend von dem Stande der Technik hauptsächlich nach der DE-0S 26 28 304 liegt der Erfindung die Aufgabe zugrunde, einen mechanischen Türfeststeller für Kraftwagentüren zu schaffen, welcher sich durch einen einfachen Aufbau auszeichnet und im Betrieb ein freigängiges Bewegen der Kraftwagentür über deren gesamten Öffnungsbereich hin zuläßt, andererseits aber auch ein exaktes Festlegen der Kraftwagentür in jeder beliebigen Öffnungslage in einer solchen Weise ermöglicht, daß auch ein gelegentliches, unbeabsichtigtes Anstoßen des Fahrzeugbenutzers an der teilweise geöffneten Kraftwagentür nicht zu einem Lösen und damit Weiterbewegen der in einer gewählten Öffnungslage festgestellten Kraftwagentür führt.

Diese Aufgabe wird, ausgehend von einem mechanischen Türfeststeller für Kraftwagentüren der eingangs bezeichneten Bauart erfindungsgemäß im Wesentlichen dadurch gelöst, daß das Türhalteband völlig glattflächige Breitseiten aufweist und die Brems- bzw. Halteeinrichtung wenigstens ein vermittels eines Kopfteiles schwenkbar in einer Ausformung des Haltergehäuses gelagertes, in seiner Haltestellung senkrecht zur Bewegungsebene des Türhaltebandes ausgerichtetes, Andruckelement, dessen größte Höhe geringfügig größer ist als der der Abstand seiner gehäuseseitigen Lagerung zur Oberfläche des Türhaltebandes aufweist und daß der Verstellung des Andruckelementes in Abhängigkeit von einer Bewegungsrichtungsumkehr des Türhaltebandes ein einerseits formschlüssig mit dem Andruckelement und andererseits reibschlüssig mit der Oberfläche des Türhaltebandes zusammenwirkender Mitnehmer zugeordnet ist, wobei der Mitnehmer innerhalb des Haltergehäuses in beiden Bewegungsrichtungen des Türhaltebandes mit einem Freigang aufgenommen ist, derart, daß der Mitnehmer das Andruckelement bei einer Umkehr der Bewegungsrichtung des Türhaltebandes in seine Andruck bzw. Wirkstellung überführt.

Ein Kraftwagentürfeststeller bei dem zum Zwecke der Feststellung der Tür in beliebigen Öffnungslagen ein in Abhängigkeit von der Bewegungsrichtung des Türhaltebandes kippbar in einem Haltergehäuse gelagertes Andruckelement vorgesehen ist, ist an sich bereits aus der US-PS 2 939 166 bekannt, jedoch muß bei dieser bekannten Bauart eines Türfeststellers dem mit einer der beiden Schmalseiten des Türhaltebandes zusammenwirkenden Andruckelement eine Federlast zugeordnet sein, welche eine ständige Anlage des Andruckelementes am Türhalteband sicherstellt, mit der höchst unerwünschten Folge, daß das Andruckelement ständig auf dem Türhalteband schleift und damit neben einer ständigen Hemmung der Beweglichkeit der Türe auch eine ständige Geräuschquelle bildet. Darüberhinaus können mit der bekannten Bauart eines Türfeststellers Haltekräfte nur in einer begrenzten Höhe aufgebracht und daher die Türe, beispielsweise einem unbeabsichtigten Anstoßen gegenüber, nicht ausreichend zuverlässig festgestellt werden, ganz abgesehen von dem Umstand, daß der bekannte Türfeststeller aufgrund seiner Bauart eine Vielzahl von Einzelteilen und damit eine aufwendige und teuere Montage erfordert.

Der erfindungsgemäße mechanische Türfeststeller für Kraftwagentüren hingegen ermöglicht nicht nur ein mehr oder minder loses Festsetzen der Kraftwagentür in jeder beliebigen Öffnungslage, sondern auch ein Festsetzen der Kraftwagentür in jeder beliebigen Öffnungslage in einer solchen Weise, daß auch ein unbeabsichtigtes Anstoßen an der Kraftwagentür oder ähnliches, wie es beim Ein- und Aussteigen weniger geübter Personen nahezu unvermeidlich ist, nicht zu einer Aufhebung der Festlegung der Fahrzeugtür in der jeweils gewählten Öffnungslage kommen kann.

Darüber hinaus kann der erfindungsgemäße mechanische Türfeststeller in gleicher Weise hergestellt und montiert werden, wie die bekannten Türfeststeller mit festgelegtem zulässigen Öffnungswinkel der Kraftwagentür.

Die Erfindung kann hinsichtlich der Gestaltung des Andruckelementes im Einzelnen auf verschiedene Weisen verwirklicht werden. Gemäß einer bevorzugten Verwirklichungsweise ist das Andruckelement durch einen im Haltergehäuse um eine quer zur Bewegungsrichtung der Türhaltestange gerichtete Achse schwenkbar aufgehängten Pendelkörper gebildet, dessen Länge geringfügig größer ist als der Abstand seiner Anlenkachse zu der dieser zugewandten Oberfläche des unbelasteten Türhaltebandes. Insbesondere weist der Pendelkörper eine im Wesentlichen dreieckförmige Querschnittsform auf und weist ferner an seiner mit der Oberfläche des Türhaltebandes zusammenwirkenden, konzentrisch zu seiner Anlenkachse gewölbten Seite zwei in Bewegungsrichtung des Türhaltebandes im Abstand voneinander angeordnete und mit dem Türhalteband linienförmig in Eingriff kommende Kanten auf. Die mit der Oberfläche des Türhaltebandes linienförmig in Eingriff gelangenden Kanten des als Pendelkörper ausgebildeten Andruckelementes sind dabei vorteilhafterweise durch zwei leistenförmige, in dessen allgemeiner Längsrichtung und im Abstand voneinander angeordnete Vorsprünge gebildet, sowie auf einer im flachen Winkel, insbesondere in einem Winkel von 7 Grad zur Oberflächenebene des Türhaltebandes ausgerichteten Bewegungsbahn angeordnet. Die Anordnung der mit der Oberfläche des Türhaltebandes in Eingriff gelangenden Kanten auf einer mit der Bewegungsebene des Türhaltebandes einen flachen Winkel, insbesondere einen Winkel von 7 Grad einschließenden Bewegungsbahn gewährleistet dabei eine selbstverstärkende Wirkung des Andruckelementes derart, daß die aufzubringende Andruckkraft bei einer Weiterbewegung des Türhaltebandes überproportional verstärkt wird.

In weiterer Ausgestaltung dieser Verwirklichungsform der Erfindung ist ferner vorgesehen, daß der Pendelkörper über ein teilweise rollenförmiges Kopfteil in einer entsprechend geformten Ausnehmung der oberen Haltergehäusewandung bzw. einer an dieser anliegenden Lagerplatte schwenkbar gelagert ist und daß der auf dem Türhalteband gleitende Mitnehmer eine im Wesentlichen H-förmige Querschnittsform aufweist und in eine längsgerichtete Schlitzausnehmung des Pendelkörpers eingreift, derart, daß er formschlüssig mit dem das Andruckelement bildenden Pendelkörper zusammenwirkt.

Anstelle eines einzigen, mit einer Schlitzausnehmung versehenen Pendelkörpers können selbstverständlich auch zwei nebeneinanderliegend angeordnete, voneinander unabhängige Pendelkörper vorgesehen sein.
Der Mitnehmer ist an seinen den zugehörigen Führungsflächen des Haltergehäuses zugewandten Seitenflächen vorteilhafterweise mit einer Gleitbeschichtung versehen.

Das dem Andruckelement gegenüberliegend angeordnete Brems- bzw. Widerlagerelement besteht zweckmäßigerweise aus einem oder mehreren Abschnitten eines Reibmaterials, insbesondere eines Bremsbelagmaterials, und einem dieses tragenden Belagträger, wobei der Belagträger für das Reib-bzw. Bremsmaterial zwei aufeinander senkrecht stehende Schrägflächen aufweist und einer dieser Schrägflächen eine entsprechend geneigte Wandung des Haltergehäuses, der anderen dieser Schrägflächen eine in einer Gewindebohrung des Haltergehäu-. ses aufgenommene Einstellschraube zugeordnet ist, derart, daß der oder die Abschnitte eines Reibmaterials bzw. eines Bremsbelagmaterials ihrem Abnutzungsfortschritt entsprechend nachstellbar sind und somit der Türfeststeller unabhängig von seiner Betriebsdauer nachregelbar gleichmäßige Brems- bzw. Haltekräfte aufbringen kann.

Die Erfindung ist in der nachfolgenden Beispielsbeschreibung anhand einiger in der Zeichnung dargestellter Ausführungsbeispiele im Einzelnen beschrieben.
In der Zeichnung zeigt die
- Figur 1: eine mehr oder minder schematische Draufsicht auf die Anordnung eines mechanischen Türfeststellers für eine Kraftwagentür;
- Figur 2: eine aufgeschnittene teilweise Seitenansicht des Haltergehäuses eines Türfeststellers gemäß Figur 1;
- Figur 3: eine teilweise aufgeschnittene Stirnansicht des Haltergehäuses eines Türfeststellers gemäß Figur 1;
- Figur 4: eine Darstellung des Bremsbelag- bzw. Reibbelagträgers in Draufsicht, Stirnansicht und Seitenansicht;
Bei der im Allgemeinen in der Figur 1 dargestellten Anordnung eines Türfeststellers ist ein Türhalteband 1 über einen Lagerbock 2 um eine zur Türscharnierachse parallele Achse 3 schwenkbar am Türrahmen 4 angelenkt. An der Stirnwand 5 der Tür 6 ist ein vom Türhalteband 1 durchsetztes Haltergehäuse 7 starr befestigt. An seinem freien Ende ist das Türhalteband 1 mit einem einen Öffnungsendanschlag für die Tür 6 bildenden Gummipuffer 8 versehen. Innerhalb des Haltergehäuses 7 ist eine Brems- und Halteeinrichtung zur Aufbringung einer Brems- bzw. Haltekraft für die Tür 6 angeordnet, welche in der in den Figuren 2 bis 4 dargestellten Ausführungsform ein als Pendelkörper 9 ausgebildetes Andruckelement und diesem gegenüberliegend ein durch einen Reibbelagabschnitt 10 gebildetes Brems- bzw. Widerlagerelement sowie einen mit der Oberseite 11 des Türhaltebandes 1 reibschlüssig zusammenwirkenden, mit dem als Pendelkörper 9 ausgebildeten Andruckelement hingegen formschlüssig zusammenwirkenden Mitnehmer 12 umfaßt. Das als Pendelkörper 9 ausgebildete Andruckelement weist dabei im Allgemeinen eine dreieckförmige Querschnittsform auf und ist an seinem oberen Ende mit einer Kopfrolle 13 versehen, über die er um eine quer zur Bewegungsrichtung des Türhaltebandes 1 gerichtete Achse schwenkbar in einer entsprechend gestalteten Ausnehmung 14 einer Lagerplatte 15 aufgenommen ist. Der Pendelkörper 9 ist darüber hinaus mit einer in Längsrichtung ausgerichteten Schlitzausnehmung 16 versehen, in welche der Mitnehmer 12 eingreift. Der Mitnehmer 12 ist zweckmäßigerweise aus einem Kunststoffmaterial gebildet und weist eine in der Draufsicht im Wesentlichen H-förmige Querschnittsform auf. An seiner mit der Oberseite 11 des Türhaltebandes zusammenwirkenden, konzentrisch zu seiner Anlenkachse gewölbten Seite 17 weist der Pendelkörper 9 zwei in Bewegungsrichtung des Türhaltebandes 1 im Abstand voneinander angeordnete und mit dem Türhalteband 1 linienförmig in Eingriff kommende Kanten 18 und 19 auf, die, wie insbesondere aus der Darstellung 2 ersichtlich, durch leistenförmige Vorsprünge gebildet sind. Die beiden mit der Oberseite 11 des Türhaltebandes 1 in Eingriff gelangenden Kanten 18 und 19 sind auf einer im flachen Winkel, insbesondere im Winkel von etwa 7 Grad zur Oberflächenebene des Türhaltebandes 1 ausgerichteten Bewegungsbahn angeordnet, derart, daß beim Verstellen des Pendelkörpers 9 eine sich selbst verstärkende Anpreßkraft erzeugt wird. Wie aus der Darstellung der Figur 2 weiterhin ersichtlich, sind der Pendelkörper 9 und der Mitnehmer 12 innerhalb des Haltergehäuses 7 mit einem gewissen Freigang in der Bewegungsrichtung des Türhaltebandes 1 aufgenommen, derart, daß eine Verschiebebewegung des Mitnehmers 12 automatisch auch eine Verstellung des Pendelkörpers 9 bewirken kann, welche dann ihrerseits zur Erzeugung einer auf das Türhalteband 1 wirkenden Anpreßkraft dient. Dem Reibbelag 10 ist ein Belagträger 20 zugeordnet, der im gezeigten Ausführungsbeispiel, wie insbesondere aus der Darstellung der Figur 4 ersichtlich, durch eine Metallplatte gebildet ist und zwei aufeinander senkrecht stehende Schrägflächen 21 und 22 aufweist, wobei der an der Unterseite des Belagträgers 20 angeordneten Schrägfläche 21 eine zugehörige Schrägfläche 23 des Haltergehäuses 7 zugeordnet ist, während der Schrägfläche 22 eine in einer Gewindebohrung des Haltergehäuses 7 abgestützte Einstellschraube 24 zugeordnet ist. Vermittels der Einstellschraube 24 und der aufeinander senkrecht stehenden Schrägflächen 21 und 22 kann der Reibbelagträger 20 und damit der Reibbelag 10 nicht nur dem jeweiligen Abnutzungsfortschritt entsprechend, sondern insbesondere auch der Einstellung einer gewünschten Bremskraft entsprechend nach- bzw. eingestellt werden.

Aus der gezeichneten Darstellung des Ausführungsbeispieles ist ersichtlich, daß das Haltergehäuse aus einem gefalteten Blechmaterialabschnitt besteht und, wie insbesondere in der Darstellung der Figur 2 dargestellt, das Türhalteband 1 mit einer Ausnehmung bzw. Vertiefung 40 versehen ist, welche der Anlenkung 3 des Türhaltebandes 1 benachbart angeordnet ist und die gewährleistet, daß eine Festlegung der Tür innerhalb eines bestimmten, durch die Länge der Vertiefung 40 definierten Öffnungswinkels nicht möglich ist.

## Patentansprüche

1. Mechanischer Türfeststeller für Kraftwagentüren, bestehend aus einem an einem Türanordnungsteil, Tür (6) oder Türrahmen (4) angeordneten Haltergehäuse (7) und einem am anderen Türanordnungsteil angelenkten, das Haltergehäuse (7) durchsetzenden, aus einem Flachmaterialzuschnitt gebildeten Türhalteband (1) sowie wenigstens einer im Haltergehäuse (7) angeordneten, mit den Breitseiten des Türhaltebandes (1) zusammenwirkenden, aus wenigstens einem verstellbaren Andruckelement (9) und einem diesem gegenüberliegend feststehend im Haltergehäuse (7) angeordneten Brems- bzw. Widerlagerelement (10) bestehende Brems- und Halteeinrichtung zur Aufbringung einer Brems- bzw. Haltekraft für die Kraftwagentür, dadurch gekennzeichnet, daß das Türhalteband (1) völlig glattflächige Breitseiten aufweist und die Brems- bzw. Halteeinrichtung wenigstens ein vermittels eines Kopfteiles schwenkbar in einer Ausformung des Haltergehäuses (7) gelagertes, in seiner Haltestellung senkrecht zur Bewegungsebene des Türhaltebandes (1) ausgerichtetes, Andruckelement (9), dessen größte Höhe geringfügig größer ist als der der Abstand seiner gehäuseseitigen Lagerung zur Oberfläche des Türhaltebandes (1) aufweist und daß der Verstellung des Andruckelementes (9) in Abhängigkeit von einer Bewegungsrichtungsumkehr des Türhaltebandes (1) ein einerseits formschlüssig mit dem Andruckelement (9) und andererseits reibschlüssig mit der Oberfläche (11) des Türhaltebandes (1) zusammenwirkender Mitnehmer (12) zugeordnet ist, wobei der Mitnehmer innerhalb des Haltergehäuses (7) in beiden Bewegungsrichtungen des Türhaltebandes (1) mit einem Freigang aufgenommen ist, derart, daß der Mitnehmer das Andruckelement (9) bei einer Umkehr der Bewegungsrichtung des Türhaltebandes (1) in seine Andruck bzw. Wirkstellung überführt.

2. Türfeststeller nach Anspruch 1, dadurch gekennzeichnet, daß das Andruckelement durch einen im Haltergehäuse (7) um eine quer zur Bewegungsrichtung des Türhaltebandes (1) gerichtete Achse (3) schwenkbar aufgehängten Pendelkörper (9) gebildet ist, dessen Länge geringfügig größer ist, als der Abstand seiner Anlenkachse (3) zu der dieser zugewandten Oberfläche (11) des unbelasteten Türhaltebandes (1).

3. Türfeststeller nach Anspruch 2, dadurch gekennzeichnet, daß der Pendelkörper (9) eine im Wesentlichen dreieckförmige Querschnittsform und an seiner mit der Oberfläche (11) des Türhaltebandes (1) zusammenwirkenden, konzentrisch zu seiner Anlenkachse (3) gewölbten Seite (17) zwei in Bewegungsrichtung des Türhaltebandes (1) im Abstand voneinander angeordnete und mit dem Türhalteband (1) linienförmig in Eingriff kommende Kanten (18 und 19) aufweist.

4. Türfeststeller nach Anspruch 1 bis 3, dadurch gekennzeichnet, daß die mit der Oberfläche (11) des Türhaltebandes (1) linienförmig in Eingriff gelangenden Kanten (18 und 19) des als Pendelkörper (9) ausgebildeten Andruckelementes durch zwei leistenförmige in dessen allgemeiner Längsrichtung und im Abstand voneinander angeordnete Vorsprünge gebildet sind.

5. Türfeststeller nach Anspruch 1 bis 4, dadurch gekennzeichnet, daß die beiden mit der Oberfläche (11) des Türhaltebandes (1) in Eingriff gelangenden Kanten (18 und 19) auf einer im flachen Winkel, insbesondere in einem Winkel von 7 Grad zur Oberflächenebene des Türhaltebandes (1) ausgerichteten Bewegungsbahn angeordnet sind.

6. Türfeststeller nach Anspruch 1 bis 5, dadurch gekennzeichnet, daß der Pendelkörper (9) über ein teilweise rollenförmiges Kopfteil in einer entsprechend geformten Ausnehmung (14) der oberen Haltergehäusewandung bzw. einer an dieser anliegenden Lagerplatte schwenkbar gelagert ist.

7. Türfeststeller nach Anspruch 1 bis 6, dadurch gekennzeichnet, daß das Brems- bzw. Widerlagerelement aus einem Abschnitt eines Reibmaterials (10), insbesondere eines Bremsbelagmaterials und einem dieses tragenden Belagträger (20) besteht.

8. Türfeststeller nach Anspruch 1 bis 7, dadurch gekennzeichnet, daß der Belagträger (20) für das Reib- bzw. Bremsmaterial zwei aufeinander senkrecht stehende Schrägflächen (21 und 22) aufweist und einer dieser Schrägflächen (21 oder 22) eine entsprechend geneigte Wandung des Haltergehäuses (7), der anderen dieser Schrägflächen (21 oder 22) eine in einer Gewindebohrung des Haltergehäuses (7) aufgenommene Einstellschraube (24) zugeordnet ist.

9. Türfeststeller nach Anspruch 1 bis 8, dadurch gekennzeichnet, daß der auf dem Türhalteband (1) gleitende Mitnehmer (12) eine im Wesentlichen H-förmige Querschnittsform aufweist und in eine längsgerichtete Schlitzausnehmung des Pendelkörpers (9) eingreift.

## Claims

1. Mechanical door check for motor vehicle doors, consisting of a stay housing (7) located on a door assembly part, door (6) or door frame (4) and of a door strap (1) pivoted on the other door assembly part, penetrating the stay housing (7) and formed from a flat material blank, as well as at least one braking and retaining device disposed in the stay housing (7), cooperating with the broad sides of the door strap (1) and consisting of at least one adjustable pressing member (9) and a braking or abutment member (10) arranged opposite the latter in a stationary manner in the stay housing (7), for applying a braking or retaining force for the motor vehicle door, characterised in that the door strap (1) comprises broad sides with a completely smooth surface and the braking or retaining device comprises at least one pressing member (9) mounted to pivot by means of a head part in a recess in the stay housing (7) and in its retaining position aligned perpendicularly to the plane of movement of the door strap (1), the greatest height of which pressing member (9) is slightly greater than the distance of its mounting adjacent the housing from the surface of the door strap (1) and that associated with the adjustment of the pressing member (9), depending on a reversal of the direction of movement of the door strap (1), is an entrainment member (12) cooperating on the one hand positively with the pressing member (9) and on the other hand by frictional resistance with the surface (11) of the door strap (1), the entrainment member being received within the stay housing (7) with free movement in both directions of movement of the door strap (1) so that upon a reversal of the direction of movement of the door strap (1), the entrainment member transfers the pressing member (9) into its pressing or active position.

2. Door check according to Claim 1, characterised in that the pressing member is formed by a pendulum member (9) suspended to tilt in the stay housing (7) about a pin (3) directed at right angles to the direction of movement of the door strap (1), the length of which pendulum member (9) is slightly greater than the distance of its pivot pin (3) from the surface (11) of the unloaded door strap (1) facing the pivot pin (3).

3. Door check according to Claim 2, characterised in that the pendulum member (9) has a substantially triangular cross sectional shape and on its side (17) cooperating with the surface (11) of the door strap (1) and curved concentrically with respect to its pivot pin (3) comprises two edges (18,19) arranged at a distance apart in the direction of movement of the door strap (1) and coming into engagement in a linear manner with the door strap (1).

4. Door check according to Claims 1 to 3, characterised in that the edges (18 and 19) of the pressing member constructed as a pendulum member (9), coming into engagement in a linear manner with the surface (11) of the door strap (1) are formed by two strip-like projections arranged in its general longitudinal direction and at a distance apart.

5. Door check according to one of Claims 1 to 4, characterised in that the two edges (18 and 19) coming into engagement with the surface (11) of the door strap (1) are arranged on a path of movement aligned at a flat angle, in particular at an angle of 7 degrees with respect to the surface plane of the door strap (1).

6. Door check according to Claims 1 to 5, characterised in that the pendulum member (9) is mounted to tilt by way of a partly roller-shaped head part in a correspondingly shaped recess (14) in the upper stay housing wall or a bearing plate bearing against the latter.

7. Door check according to Claims 1 to 6, characterised in that the braking or abutment member consists of a section of a friction material (10), in particular of a brake lining material and a lining support (20) supporting the latter.

8. Door check according to Claims 1 to 7, characterised in that the lining support (20) for the friction or braking material comprises two inclined surfaces (21 and 22) at right angles to each other and associated with one of these inclined surfaces (21 or 22) is a correspondingly inclined wall of the stay housing (7), associated with the other of these inclined surfaces (21 or 22) is an adjusting screw (24)received in a threaded bore in the stay housing (7).

9. Door check according to Claims 1 to 8, characterised in that the entrainment member (12) sliding on the door strap (1) ha s substantially H-shaped crosssectional shape and engages in a longitudinally directed slotted recess in the pendulum member (99.

## Revendications

1. Arrêtoir de porte mécanique pour portes de véhicules automobiles, qui comprend:
- un boîtier de maintien (7) assemblé avec l'une des parties de la porte, savoir la porte elle-même (6) ou le cadre de porte (4),
- une barre d'arrêt (1) articulée sur l'autre partie de la porte, traversant le boîtier de maintien (7), constituée d'une découpe de matériau plat,
- au moins un dispositif de freinage, respectivement de blocage, coopérant avec les côtés larges de la barre d'arrêt (1), constitué d'au moins un élément de pression (9) réglable et d'un élément de freinage, respectivement de butée, fixé dans le boîtier de maintien (7) en face de l'élément de pression (9), et, produisant une force de freinage et de blocage de la porte du véhicule automobile,
*caractérisé en ce que*
- les côtés larges de la barre d'arrêt (1) sont parfaitement lisses,
- le dispositif de freinage, respectivement de blocage, comporte au moins un élément de pression (9) qui est articulé par sa tête dans un enfoncement du boîtier de maintien (7), qui est, en position de repos, orienté perpendiculairement au plan de mouvement de la barre d'arrêt (1), et, dont la plus grande hauteur est légèrement supérieure à la distance entre son appui sur le boîtier de maintien et la face supérieure de la barre d'arrêt (1),
- le réglage de l'élément de pression (9) est assuré par un élément d'entraînement (12) qui coopère, en fonction d'un renversement du sens de mouvement de la barre d'arrêt (1), d'une part, par clabot avec l'élément de pression (9) et, d'autre part, par friction avec la face supérieure (11) de la barre d'arrêt (1), et qui est logé dans le boîtier de maintien (7) avec une certaine liberté de mouvement dans les deux sens de mouvement de la barre d'arrêt (1) de sorte que l'élément d'entraînement (12) transporte l'élément de pression (9) dans sa position d'appui, respectivement efficace, lors du changement du sens de mouvement de la barre d'arrêt (1).

2. Arrêtoir de porte selon la revendication 1 *caractérisé en ce que* l'élément de pression (9) est constitué d'un pendue suspendu dans le boîtier de maintien (7) en étant mobile autour d'un axe (3) perpendiculaire à la direction de mouvement de la barre d'arrêt (1), la longueur dudit pendule étant légèrement supérieure à la distance entre son axe d'articulation (3) et la face (11), orientée vers ledit axe d'articulation, de la barre d'arrêt (1).

3. Arrêtoir de porte selon la revendication 2 *caractérisé en ce que* le pendule (9) présente une section transversale sensiblement triangulaire et comporte, sur sa face (17) bombée concentriquement à l'axe d'articulation (3) et coopérant avec la surface (11) de la barre d'arrêt (1), deux arêtes (18), (19) disposées à une certaine distance l'une de l'autre en direction de mouvement de la barre d'arrêt (1) et venant au contact par ligne avec ladite barre d'arrêt (1).

4. Arrêtoir de porte selon les revendications 1 à 3 *caractérisé en ce que* les arêtes (18), (19) de l'élément de pression constitué d'un pendule (9) qui viennent au contact par ligne avec la face (11) de la barre d'arrêt (1) sont constituées chacune par un listel et disposées en direction longitudinal du pendule, à une certaine distance l'une de l'autre.

5. Arrêtoir de porte selon les revendications 1 à 4 *caractérisé en ce que* les deux arêtes (18), (19) venant au contact de la face (11) de la barre d'arrêt (1) sont disposées dans un plan de mouvement déterminant un angle plat avec le plan de la surface de la barre d'arrêt (1), en particulier un contre-angle de 7°.

6. Arrêtoir de porte selon les revendications 1 à 5 *caractérisé en ce que* le pendue (9) est articulé par sa tête partiellement en forme de rouleau dans un évidement (14) de forme correspondante ménagé dans la face de la paroi supérieure du boîtier de maintien, respectivement dans un plaque d'appui disposée sur ladite paroi supérieure.

7. Arrêtoir de porte selon les revendication 1 à 6 *caractérisé en ce que* l'élément de freinage, respectivement de butée, est constitué d'un support (20) portant un revêtement de matériau de frottement (10), en particulier un segment de garniture de frein.

8. Arrêtoir de porte selon les revendications 1 à 7 *caractérisé en ce que* le support (20) du revêtement (10) en matériau de frottement, respectivement de freinage, comporte deux surfaces biseautées (21), (22) perpendiculaires l'une à l'autre, dont l'une (21 ou 22) coopère avec une paroi inclinée de façon correspondante du boîtier de maintien (7) et dont l'autre (21 ou 22) coopère avec une vis de réglage (24) logée dans un alésage taraudé du boîtier de maintien (7).

9. Arrêtoir de porte selon les revendications 1 à 8 *caractérisé en ce que* l'élément d'entraînement (12) glissant sur la barre d'arrêt (1) présente une section transversale sensiblement en forme de H et s'engage dans une fente longitudinale ménagé dans le pendule (9).
